# DEMANDE DE BREVET EUROPEEN

(11) **EP 0 639 504 A1**
(43) Date de publication de la demande: **22.02.1995**
(21) Numéro de dépôt: 94401833.2
(22) Date de dépôt: 09.08.1994
(51) Int. Cl.: B65D 5/06, B65D 5/46, B65B 1/22

(54) **Procédé pour le conditionnement d'un produit pulvérulent ou granulaire, conteneur pour la mise en oeuvre de ce procédé et flan correspondant**

(30) Priorité: 10.08.1993 FR 9309815
(71) Demandeur: HUGUES NICOLLET S.A., F-92521 Neuilly sur Seine (FR)
(72) Inventeur: Selas, Michel, F-87600 Rochechouart (FR)
(74) Mandataire: CABINET BONNET-THIRION

(57) **Abrégé**

Pour le conditionnement du produit (43) concerné, on déverse ce produit dans un conteneur (10) présentant en partie haute des rabats de fermeture (12A, 12B) dont les lignes de pliage racines s'étendent à un niveau de rabattement (N) donné, on assure ensuite le tassement de ce produit, et on ferme le conteneur (10) après ce tassement.

Suivant l'invention, on choisit pour conteneur (10) un conteneur (10) en carton, carton ondulé ou autre matériau en feuille relativement semi-rigide de ce type dont les rabats de fermeture (12A, 12B) sont reliés en continu les uns aux autres en soufflets, et on déverse dans ce conteneur (10) une dose suffisante de produit (43) pour que, après tassement, celui-ci s'étende sensiblement au moins à ras avec le niveau de rabattement (N) de ces rabats de fermeture (12A, 12B).

Application, notamment, au conditionnement de lessives en poudre.

## Description

La présente invention concerne d'une manière générale le conditionnement de produits pulvérulents ou granulaires tels que par exemple les lessives en poudre.

Elle vise plus particulièrement le cas où ce conditionnement se fait dans des conteneurs ou emballages dans lesquels des doses données du produit concerné sont déversées en vrac à l'avancement sur une ligne de conditionnement, et qui, réalisés en carton, carton ondulé ou autre matériau en feuille convenablement découpé et rainé, se présentent sous la forme de boîtes globalement parallélépipédiques.

Leur manutention et leur stockage impliquant normalement un gerbage en deux ou plusieurs couches, les conteneurs de ce type doivent présenter une certaine rigidité et une bonne résistance à l'écrasement.

Ils sont usuellement réalisés en une seule pièce, en se réduisant alors à une simple enveloppe externe en matériau suffisamment rigide pour présenter toute la résistance à l'écrasement nécessaire, par exemple du carton ondulé, ou en deux parties, leur enveloppe externe, alors réalisée en carton plat mieux susceptible de recevoir extérieurement une quelconque impression, étant doublée intérieurement par un renfort en carton ondulé courant sur toute sa hauteur.

Dans tous les cas, l'enveloppe externe se présente usuellement sous la forme d'un fourreau tubulaire, qui, livrable à plat, est doté de rabats de fond à l'une de ses extrémités, pour la constitution d'un panneau de fond après sa mise en volume et avant son remplissage, et de rabats de fermeture à l'autre de ses extrémités, pour la constitution d'un panneau de fermeture après ce remplissage.

Qu'il s'agisse de rabats de fond ou de rabats de fermeture, ces rabats sont usuellement distincts les uns des autres, en étant séparés les uns des autres par des lignes de coupe qui s'étendent jusqu'à leurs lignes de pliage racines.

Les conteneurs ainsi réalisés donnent satisfaction.

Mais, en sus des dispositions à prendre pour leur conférer une résistance à l'écrasement suffisante, à savoir la mise en oeuvre d'une épaisseur relativement notable lorsqu'il s'agit d'un conteneur en une seule pièce ou la mise en oeuvre d'un renfort lorsqu'il s'agit d'un conteneur en deux parties, ils présentent des inconvénients, qui sont les suivants.

Tout d'abord, et surtout, l'indépendance, les uns par rapport aux autres, de leurs rabats de fermeture interdit d'en assurer un remplissage complet.

En effet, déversé en vrac, le produit pulvérulent ou granulaire concerné se met initialement en cône, et il est corollairement l'objet d'un certain foisonnement.

Pour éviter des pertes, la base du cône déposé doit en tout point être en dessous de la ligne de pliage racine des rabats de fermeture, et, donc, au-dessous du niveau de rabattement de ceux-ci.

Après tassement, qui intervient de lui-même du fait même du cheminement du conteneur mais qui peut être accentué par passage sur une table vibrante, le produit se trouve surmonté d'un volume libre, qui peut atteindre jusqu'à 10 % du total, et qui, correspondant à une consommation inutile de carton, renchérit inévitablement le coût de l'ensemble.

Un remplissage complet se trouve également interdit par le fait que, pour éviter aussi des pertes après ouverture, il est nécessaire de ménager une garde au-dessus du produit.

De fait, lorsque, pour cette ouverture, il est prévu une bande arrachable permettant d'individualiser un couvercle à la partie haute du conteneur, cette bande arrachable intervient toujours en dessous du niveau de rabattement des rabats de fermeture.

Accessoirement, il est difficile d'équiper d'une poignée les conteneurs du genre en cause autrement qu'en y rapportant une anse formée d'une lanière en matière synthétique, ce qui complique leur traitement ultérieur de recyclage ou d'élimination après utilisation, et, lorsque, pour le prélèvement du produit qu'ils contiennent, il en est autorisé une ouverture totale, c'est-à-dire une ouverture à pleine section, il est difficile d'en assurer de manière satisfaisante une refermeture, ce qui rend sujette à caution la pérennité des qualités du produit restant lorsque la consommation de celui-ci se fait par prélèvements successifs.

Les inconvénients qui précèdent affectent tant les conteneurs définitifs, c'est-à-dire les conteneurs dans lesquels le produit est disposé dès l'origine et est destiné à y rester jusqu'au terme de sa consommation, que l'emballage des recharges à rapporter successivement dans un tel conteneur.

Lorsque, de surcroît, l'emballage de ces recharges est un sac en papier ou en matériau relativement souple de ce type, ces recharges ne présentent pas par elles-mêmes de formes bien définies, au détriment de leur tenue et de l'esthétique.

Pour leur manutention aussi bien que pour leur présentation à la clientèle, il est donc nécessaire de les disposer au sein d'une caisse de groupage, en carton ou autre, ce qui renchérit inévitablement les coûts.

Lorsque, pour conserver une forme acceptable aux conteneurs mis en oeuvre, le matériau constitutif de ceux-ci est un matériau semi-rigide, il a été envisagé un allégement de ces conteneurs en reportant sur le produit qu'ils contiennent la charge d'assurer la résistance à l'écrasement.

Plus précisément, il a été envisagé, pour ce faire, de doter de tels conteneurs de plis permettant d'absorber après leur remplissage le volume libre au-dessus du produit.

Mais, outre qu'il en résulte pour l'ensemble une esthétique particulière, les lignes de conditionnement correspondantes doivent être aménagées en conséquence.

Il est connu par ailleurs, des conteneurs en carton, carton ondulé ou autre matériau en feuille relativement semi-rigide de ce type, dont les rabats de fermeture sont reliés en continu les uns aux autres en soufflets.

A ce jour, ces conteneurs sont mis en oeuvre pour le conditionnement de liquides, qu'il s'agisse de liquides alimentaires, tels que lait ou boisson, ou qu'il s'agisse de liquides ménagers, tels que par exemple des adoucissants textiles.

Bien que réduit, un volume libre reste toujours présent au-dessus d'un tel liquide, qui, par ailleurs, n'est pas susceptible de tassement.

La présente invention a d'une manière générale pour objet des dispositions qui, fondées sur l'application de tels conteneurs à soufflets au conditionnement d'un produit pulvérulent ou granulaire, permettent d'éviter les inconvénients succinctement exposés précédemment et conduisent en outre à d'autres avantages.

De manière plus précise, elle a pour objet un procédé pour le conditionnement d'un produit pulvérulent ou granulaire du genre suivant lequel on déverse ce produit dans un conteneur présentant en partie haute des rabats de fermeture dont les lignes de pliage racines s'étendent à un niveau de rabattement donné, on assure ensuite le tassement du produit, et on ferme le conteneur après ce tassement, ce procédé étant d'une manière générale caractérisé en ce que on choisit pour conteneur un conteneur en carton, carton ondulé ou autre matériau en feuille relativement semi-rigide de ce type dont les rabats de fermeture sont reliés en continu les uns aux autres en soufflets, et on déverse dans ce conteneur une dose suffisante de produit pour que, après tassement, celui-ci s'étende sensiblement au moins à ras avec le niveau de rabattement de ces rabats de fermeture ; elle a encore pour objets un conteneur à soufflets propre à la mise en oeuvre de ce procédé et un flan propre à la constitution d'un seul tenant d'un tel conteneur.

Ainsi, suivant l'invention, il est mis en oeuvre un conteneur susceptible de conserver une forme convenable, et, par son remplissage total, ce conteneur n'a précisément à charge que la préservation de cette forme, la résistance à l'écrasement étant préférentiellement assurée par le produit qu'il contient lorsque celui-ci est à même de le faire.

Il est ainsi obtenu une économie en matériau non négligeable, qui, selon les volumes, peut atteindre 40 % en poids du total.

Cette économie en matériau tient tant à l'optimisation de la hauteur du conteneur, par suppression du volume libre inutilement en surplus au-dessus du produit, qu'à la suppression possible de tout renfort interne dans ce conteneur et qu'à l'allégement en grammage de son matériau constitutif.

Corollairement, aucun aménagement notable n'est à prévoir pour les lignes de conditionnement à mettre en oeuvre.

Si désiré, une poignée peut venir de manière intégrante du conteneur lui-même.

Au lieu donc d'être en matière synthétique, cette poignée est dans le même matériau que le conteneur, ce qui simplifie l'éventuel traitement ultérieur de recyclage ou d'élimination de ce conteneur après utilisation.

Outre que, au remplissage, les soufflets permettent avantageusement de dépasser le niveau de rabattement des rabats de fermeture, ce qui autorise comme recherché le déversement d'une dose suffisante de produit pour que, après tassement, le remplissage du conteneur soit complet, ces soufflets constituent avantageusement pour l'utilisateur une garde évitant après ouverture un débordement intempestif du produit lors d'un prélèvement de celui-ci.

L'ouverture assurée pour ce prélèvement est par ailleurs avantageusement totale, cependant que, en tirant parti des soufflets, une refermeture convenable est conjointement avantageusement possible.

De plus, du fait du grammage plus faible du matériau mis en oeuvre, la remise à plat du conteneur après utilisation en vue de son évacuation est avantageusement plus aisée.

Enfin, un conteneur suivant l'invention peut avantageusement servir indifféremment tant de conteneur définitif que d'emballage pour une éventuelle recharge.

Les caractéristiques et avantages de l'invention ressortiront d'ailleurs de la description qui va suivre, à titre d'exemple, en référence aux dessins schématiques annexés sur lesquels :
la figure 1 est une vue en perspective d'un conteneur suivant l'invention, avant son remplissage ;
la figure 2 est une vue à plat du flan initial correspondant ;
la figure 3 est, à échelle supérieure, une vue partielle en coupe transversale de ce flan, suivant la ligne III-III de la figure 2 ;
la figure 4 est, déduite de la figure 2, une vue à plat du flan, après son pliage et son collage ;
les figures 5A, 5B, 5C sont, chacune avec un arrachement local, des vues schématiques en élévation illustrant diverses phases successives du remplissage du conteneur suivant l'invention ;
les figures 6A, 6B sont des vues en perspective de ce conteneur qui, dérivées de celle de la figure 1, en illustrent deux phases successives de la fermeture ;
la figure 7 en est une vue en perspective après ouverture ;
la figure 8 en est une en perspective après refermeture ;
la figure 9 est une vue partielle en plan qui, analogue à celle de la figure 2, se rapporte à une variante de réalisation ;
les figures 10A, 10B sont des vues partielles en perspective illustrant deux phases successives de la fermeture de cette variante de réalisation, avec, sur la figure 10A, des arrachements locaux ;
la figure 11 reprend, à échelle supérieure, le détail de la figure 10B repéré par un encart XI sur cette figure 10B ;
la figure 12 est une vue partielle en perspective illustrant l'ouverture de la variante de réalisation représentée.

Tel qu'illustré sur ces figures, et de manière connue en soi, le conteneur 10 suivant l'invention présente, en partie haute, c'est-à-dire du côté opposé à son panneau de fond 11, des rabats de fermeture 12A, 12B dont les lignes de pliage racines 13A, 13B, toutes sensiblement alignées les unes avec les autres, s'étendent toutes à un même niveau de rabattement N donné par rapport au panneau de fond 11.

Dans les formes de réalisation représentées, et de manière également connue en soi, ce conteneur 10 est de forme globalement parallélépipédique.

Outre son panneau de fond 11, et, ainsi qu'il apparaîtra ci-après, un panneau de fermeture 12 formé par ses rabats de fermeture 12A, 12B, il comporte donc, latéralement, quatre panneaux de côté 14A, 14B, à savoir, en alternance, deux panneaux de côté 14A de plus grande largeur L1, ou panneaux de côté longitudinaux, et deux panneaux de côté 14B de plus petite largeur L2, ou panneaux de côté transversaux.

Suivant l'invention, et conjointement, d'une part, le conteneur 10 est en carton, carton ondulé ou autre matériau en feuille relativement semi-rigide de ce type, et, d'autre part, et suivant des modalités décrites plus en détail ultérieurement, ses rabats de fermeture 12A, 12B sont reliés en continu les uns aux autres en soufflets.

En pratique, le conteneur 10 suivant l'invention vient d'un seul tenant d'un flan 10' convenablement découpé et rainé.

Sur les figures, et de manière conventionnelle, les lignes de coupe ont été représentées par des traits continus, et les lignes de rainage, qui correspondent à des lignes de pliage, ont été représentées en traits interrompus lorsqu'elles correspondent à un premier sens de pliage et en pointillés lorsqu'elles correspondent au sens de pliage opposé au précédent.

Sur les figures, ont également été représentées en traits mixtes des lignes de prédécoupage.

Dans le flan 10', les panneaux de côté 14A, 14B sont alignés les uns avec les autres, en étant séparés les uns des autres par des lignes de pliage transversales 15 parallèles.

L'un des panneaux de côté extrêmes, en l'espèce un panneau de côté transversal 14B, se prolonge par une bande de solidarisation 16 au-delà d'une ligne de pliage transversale 15 parallèle aux précédentes.

Les rabats de fermeture 12A, 12B prolongent, chacun respectivement, au-delà de leurs lignes de pliage racines 13A, 13B, les panneaux de côté 14A, 14B, d'un premier côté de l'alignement que forment entre eux ces panneaux de côté 14A, 14B.

Leurs lignes de pliage racines 13A, 13B sont sensiblement perpendiculaires aux lignes de pliage transversales 15 et elles correspondent au même sens de pliage que celles-ci.

De l'autre côté de l'alignement qu'ils forment, les panneaux de côté 14A, 14B sont, dans les formes de réalisation représentées, chacun respectivement prolongés, au-delà de lignes de pliage racines 18A, 18B, qui sont elles aussi perpendiculaires aux lignes de pliage transversales 15, et qui correspondent elles aussi au même sens de pliage que celles-ci, par des rabats de fond 11A, 11B propres à former conjointement, d'une manière connue en soi, le panneau de fond 11.

Ces rabats de fond 11A, 11B sont séparés les uns des autres par des lignes de coupe 20 qui, situées chacune respectivement dans le prolongement des lignes de pliage transversales 15, s'étendent chacune respectivement à compter de leurs lignes de pliage racines 18A, 18B.

Comme les lignes de pliage racines 13A, 13B des rabats de fermeture 12A, 12B, les lignes de pliage racines 18A, 18B des rabats de fond 11A, 11B sont sensiblement alignées les unes avec les autres.

Les rabats de fermeture 12A, 12B sont séparés les uns des autres par des lignes de pliage 21 qui, disposées chacune respectivement dans le prolongement des lignes de pliage transversales 15, en correspondant au même sens de pliage que celles-ci, s'étendent chacune respectivement à compter de leurs lignes de pliage racines 13A, 13B et courent sur toute leur hauteur.

Au contraire des rabats de fond 11A, 11B, les rabats de fermeture 12A, 12B sont donc en continuité les uns avec les autres.

Pour la constitution de soufflets, deux, opposés des rabats de fermeture 12A, 12B, et il s'agit en l'espèce des rabats de fermeture transversaux 12B dans les formes de réalisation représentées, comportent chacun deux lignes de pliage obliques 22, qui, issues chacune respectivement des extrémités de leur ligne de pliage racine 13B, se rejoignent l'une l'autre à distance de celle-ci et correspondent au sens de pliage inverse de la sienne.

Chacun des rabats de fermeture transversaux 12B se trouve ainsi partagé en trois panneaux triangulaires, à savoir, un panneau médian 23, qui se trouve délimité par la ligne de pliage racine 13B et les deux lignes de pliage obliques 22, et deux panneaux latéraux 24, qui, accolés au panneau médian 23 par les lignes de pliage obliques 22, se rejoignent l'un l'autre au droit du sommet de celui-ci.

Dans la forme de réalisation plus particulièrement représentée sur les figures 1 à 8, et pour des raisons explicitées ultérieurement, la hauteur L3 du panneau médian 23, mesurée perpendiculairement à la ligne de pliage racine 13B, est légèrement supérieure à la longueur L4 des lignes de pliage 21.

Autrement dit, dans cette forme de réalisation, les rabats de fermeture transversaux 12B ont, dans leur zone médiane, une hauteur qui est supérieure à celle qui est la leur le long de leurs extrémités latérales.

En outre, dans la forme de réalisation plus particulièrement représentée sur les figures 1 à 8, les rabats de fermeture transversaux 12B se prolongent, chacun, au-delà d'une ligne de prédécoupage 25, par une patte détachable 26, qui, dans sa zone médiane, au droit du sommet du panneau médian 23, présente une ligne de pliage 28 de même sens de pliage que les lignes de pliage obliques 22.

La longueur L4 des lignes de pliage 21 définit la largeur des rabats de fermeture longitudinaux 12A.

En pratique, cette longueur ou largeur L4 est au moins égale, et, en pratique, légèrement supérieure, à la moitié de la largeur du conteneur 10, c'est-à-dire à la moitié de la largeur L2 de ses panneaux de côté transversaux 14B.

Pour la fermeture de l'ensemble, l'un au moins des rabats de fermeture longitudinaux 12A se prolonge par une languette de fermeture 32 au-delà d'une ligne de pliage 30, qui, parallèle à sa ligne de pliage racine 13A, correspond à un sens de pliage inverse, avec, sur toute sa longueur, en bordure de cette languette de fermeture 32, une bande arrachable 33.

Dans la forme de réalisation plus particulièrement représentée sur les figures 1 à 8, l'un et l'autre des rabats de fermeture longitudinaux 12A se prolongent par une languette de fermeture 32, et, pour la constitution d'une poignée, les languettes de fermeture 32 correspondantes sont chacune ajourées par une ligne de coupe 34 dans leur zone médiane.

En pratique, cette ligne de coupe 34 laisse subsister une patte 35 articulée par une ligne de pliage 36 au reste du flan 10'.

En pratique, également, la bande arrachable 33 s'étend, pour des raisons de commodité de fabrication, sur la totalité de la longueur du flan 10', parallèlement aux lignes de pliage racines 13A, 13B des rabats de fermeture 12A, 12B.

Mais pour n'intéresser effectivement qu'un seul de ces derniers, qui correspond, en l'espèce, à un panneau de côté longitudinal 14A extrême, elle est affectée transversalement par une ligne de coupe 37 à l'une des extrémités du rabat de fermeture longitudinal 12A concerné, cependant que, à l'autre extrémité de celui-ci, est prédécoupée, pour sa préhension, une languette 38.

Pour des raisons qui apparaîtront ultérieurement, les angles des languettes de fermeture 32 aux extrémités de leur bord libre sont chacun abattus par un large arrondi 39.

Tel qu'illustré par la figure 3, le flan 10' ainsi constitué est, à titre d'exemple, en carton plat de structure composite, avec, entre deux couches de papier 40, une couche intermédiaire 41 formant barrière d'étanchéité tant à l'égard de l'humidité qu'à l'égard des odeurs.

Par exemple, cette couche intermédiaire 41, qui n'intervient que pour une fraction relativement minime, par exemple de l'ordre de 5 %, en poids, de l'ensemble, résulte d'une simple enduction de produit adhésif.

Elle peut également être en matière synthétique, et, par exemple, en polyéthylène.

La couche de papier 40 destinée à être à l'extérieur est préférentiellement en papier couché pour être en mesure de recevoir convenablement une impression.

La couche de papier 40 destinée à être à l'intérieur peut au contraire être par exemple en papier recyclé.

Les dispositions correspondantes étant bien connues par elles-mêmes, elles ne seront pas décrites plus en détail ici.

Il suffira d'indiquer que le carton ainsi obtenu présente par lui-même une tenue suffisante pour pouvoir être considéré comme semi-rigide.

En atelier, et de manière connue en soi, il est procédé à un encollage de pattes 35, au rabattement de ces pattes 35 ainsi encollées sur la surface interne des languettes de fermeture 32, à un rabattement de 180° du panneau de côté transversal 14B extrême, par pliage autour de la ligne de pliage transversal 15 correspondante, suivant la flèche F1 de la figure 4, à un encollage de la bande de solidarisation 16, et à un rabattement de 180° du panneau de côté longitudinal 14A extrême, par pliage autour de la ligne de pliage transversale 15 correspondante, suivant la flèche F2 de la figure 4.

Il est ainsi obtenu une ébauche tubulaire d'emballage 10" avantageusement livrable à plat.

Dans cette ébauche tubulaire d'emballage 10", une ouverture 42 se trouve dégagée dans chacune des languettes de fermeture 32.

Sur les lieux d'utilisation de l'ébauche tubulaire d'emballage 10", il est procédé à la mise en volume de celle-ci, avec rabattement et collage de ses rabats de fond 11A, 11B.

Il est ainsi obtenu le conteneur 10 recherché.

Il est alors procédé au remplissage de ce conteneur 10, par déversement dans celui-ci d'une dose donnée de produit 43 à conditionner.

Ce produit 43 forme alors naturellement un cône 44 à sa partie supérieure dans le conteneur 10.

En pratique, le déversement correspondant ayant lieu à l'avancement sur une ligne de conditionnement appropriée, le sommet 45 de ce cône 44 peut se trouver décalé par rapport au centre du conteneur 10, tel que schématisé à la figure 5A.

En pratique, il dépasse globalement à sa base le niveau de rabattement N des rabats de fermeture 12A, 12B.

Mais, du fait que les rabats de fermeture 12A, 12B sont reliés en continu les uns aux autres, il n'en résulte aucune perte pour le produit 43.

On assure ensuite le tassement du produit 43, par exemple par passage sur une table vibrante.

Suivant l'invention, la dose déversée de produit 43 est faite suffisante pour que, après ce tassement, et tel que représenté à la figure 5B, le produit 43 s'étende sensiblement au moins à ras avec le niveau de rabattement N des rabats de fermeture 12A, 12B.

Dès lors, lorsque, suivant des modalités décrites ultérieurement, les rabats de fermeture 12A, 12B sont rabattus pour former un panneau de fermeture 12 à la partie haute du conteneur 10, il n'existe aucun volume libre entre ce panneau de fermeture 12 et le produit 43, tel que représenté à la figure 5C.

Autrement dit, le panneau de fermeture 12 porte alors directement sur le produit 43, en sorte que, lors d'un éventuel gerbage ultérieur, c'est ce produit 43 qui assure la résistance à l'écrasement nécessaire.

Préférentiellement, et pour assurer que le produit 43 soit réellement porteur, il est fait en sorte que, après le tassement précédent, ce produit 43 s'étende très légèrement au-dessus du niveau de rabattement N des rabats de fermeture 12A, 12B.

C'est la raison pour laquelle la hauteur L3 du panneau médian 23 des rabats de fermeture transversaux 12B est légèrement supérieure à la largeur L4 des rabats de fermeture longitudinaux 12A.

Il est ainsi en outre possible de tenir compte du fait que, si le poids de la dose de produit 43 déversée doit normalement être toujours le même, le volume de cette dose peut légèrement varier, la densité du produit 43 n'étant pas toujours constante d'une fabrication à une autre.

Pour le rabattement des rabats de fermeture 12A, 12B, il peut par exemple être procédé comme suit.

Suivant les flèches F3 opposées de la figure 1, il est exercé une poussée sur les rabats de fermeture transversaux 12B en direction l'un de l'autre, au niveau de leur panneau médian 23.

Il en résulte, simultanément, un pliage de 90° de ce panneau médian 23 autour de la ligne de pliage racine 13B correspondante, un rabattement, en soufflets, sur ce panneau médian 23, des panneaux latéraux 24 qui l'encadrent, et un pliage de 90° des rabats de fermeture longitudinaux 12A autour de leurs lignes de pliage racines 13A, avec, également, la formation de soufflets aux extrémités de ces derniers.

Les rabats de fermeture longitudinaux 12A se rejoignent alors l'un l'autre à mi-largeur, c'est-à-dire à mi-largeur du conteneur 10, figure 6A, suivant une configuration qui, compte tenu de ce qui précède, n'est pas nécessairement rigoureusement horizontale, mais est au contraire très légèrement en toit.

Conjointement, les languettes de fermeture 32, qui, tel que schématisé par des bandes hachurées 46 pour l'une d'elles sur la figure 1, ont été préalablement encollées sur toute leur longueur, par exemple par jet de colle, se trouvent affrontées l'une à l'autre, et sont ainsi solidarisées l'une à l'autre, en formant dès lors conjointement une poignée 47.

Conjointement, également, les pattes détachables 26 se sont insérées, pliées en deux sur elles-mêmes, entre les languettes de fermeture 32.

Elles renforcent ainsi avantageusement l'étanchéité à ce niveau.

Les languettes de fermeture 32 sont ensuite préférentiellement conjointement rabattues sur l'un des rabats de fermeture longitudinaux 12A, et, préférentiellement, tel que représenté à la figure 6B, il s'agit de celui ne comportant pas la languette 38 permettant la préhension de la bande arrachable 33.

Si désiré, la poignée 47 formée par les languettes de fermeture 32 est solidarisée de manière débrayable, par exemple par un point de colle ou de produit adhésif, au panneau de fermeture 12 auquel elle se trouve ainsi appliquée.

En variante, l'ensemble du conteneur 10 peut être enveloppé dans une gaine en matière synthétique rétractable maintenant cette poignée 47 plaquée contre ce panneau de fermeture 12.

Quoi qu'il en soit, et ainsi qu'on le notera, la bande arrachable 33 se trouve alors incorporée au panneau de fermeture 12, dans le plan du niveau de rabattement des rabats de fermeture 12A, 12B constituant celui-ci.

Pour la préhension du conteneur 10, la poignée 47 est déployée.

Il suffit pour cela de la dresser perpendiculairement au panneau de fermeture 12.

Pour accès au contenu du conteneur 10, la bande arrachable 33 est éliminée, par traction sur la languette 38.

Le conteneur 10 se trouve alors ouvert dans la zone médiane de son panneau de fermeture 12, au ras de la poignée 47, tel que représenté à la figure 7, et, par déploiement de ses rabats de fermeture 12A, 12B, son ouverture est avantageusement totale.

Pour refermeture du conteneur 10, tel que schématisé à la figure 8, il suffit d'engager la poignée 47 dans les soufflets 48 présents aux extrémités du rabat de fermeture longitudinal 12A opposé, entre ce rabat de fermeture longitudinal 12A et les panneaux latéraux 24 adjacents des rabats de fermeture transversaux 12B.

Ainsi qu'on le comprendra, l'arrondi 39 des angles des languettes de fermeture 32 formant cette poignée 47 facilite avantageusement cet engagement.

Le dégagement de la poignée 47 des soufflets 48 permet à tout instant une nouvelle ouverture du conteneur 10.

Dans la variante de réalisation représentée sur les figures 9 à 12, seul l'un des rabats de fermeture longitudinaux 12A est prolongé par une languette de fermeture 32, qui, par ailleurs, est dépourvue de toute ligne de coupe dans sa partie médiane.

Conjointement, au voisinage de cette languette de fermeture 32, chacun des rabats de fermeture transversaux 12B se prolonge, au-delà d'une ligne de prédécoupage 50, par une patte détachable 51, qui, dans la forme de réalisation représentée, a un contour globalement trapézoïdal.

Dans la forme de réalisation représentée, l'autre rabat de fermeture longitudinal 12A se prolonge lui aussi par une languette, mais il s'agit d'une languette de refermeture 32' qui, initialement, et tel que représenté à la figure 10A, est repliée contre sa surface interne, et dont les angles sont chacun abattus par un arrondi 39 aux extrémités de son bord libre.

A la fermeture, et tel que schématisé par des bandes hachurées 52 sur la figure 10A, il est procédé à un encollage des pattes détachables 51, en sus d'un encollage, non visible sur la figure, de la surface interne de la languette de fermeture 32.

Après fermeture, le rabat de fermeture longitudinal 12A opposé se trouve pris entre, d'une part, les pattes détachables 51, et, d'autre part, la languette de fermeture 32, ainsi qu'il est mieux visible sur la figure 11.

A l'ouverture, c'est-à-dire après enlèvement de la bande arrachable 33, les pattes détachables 51 se trouvent éliminées avec la languette de fermeture 32, et la languette de refermeture 32' est déployée, tel que représenté à la figure 12, en vue d'une éventuelle refermeture.

Pour le reste, les dispositions sont du même type que les précédentes.

Bien entendu, la présente invention ne se limite pas aux formes de réalisation décrites et représentées, mais englobe toute variante d'exécution et/ou de combinaison de leurs divers éléments.

En particulier, on ne sortirait pas du cadre de la présente invention en dotant le conteneur d'un renfort intérieur pour assurer la résistance à la compression lorsque le produit qu'il contient, tout en acceptant un tassement naturel par compression, n'est pas à même de supporter le tassement supplémentaire dû au gerbage.

## Revendications

1. Procédé pour le conditionnement d'un produit pulvérulent ou granulaire, du genre suivant lequel on déverse ce produit (43) dans un conteneur (10) présentant en partie haute des rabats de fermeture (12A, 12B) dont les lignes de pliage racines (13A, 13B) s'étendent à un niveau de rabattement (N) donné, on assure ensuite le tassement du produit (43), et on ferme le conteneur (10) après ce tassement, caractérisé en ce que on choisit pour conteneur (10) un conteneur (10) en carton, carton ondulé ou autre matériau en feuille relativement semi-rigide de ce type dont les rabats de fermeture (12A, 12B) sont reliés en continu les uns aux autres en soufflets, et on déverse dans ce conteneur (10) une dose suffisante de produit (43) pour que, après tassement, celui-ci s'étende sensiblement au moins à ras avec le niveau de rabattement (N) de ces rabats de fermeture (12A, 12B).

2. Conteneur du genre comportant en partie haute des rabats de fermeture (12A, 12B) dont les lignes de pliage racines (13A, 13B) s'étendent à un niveau de rabattement (N) donné, caractérisé en ce que, pour la mise en oeuvre du procédé suivant la revendication 1, et conjointement, il est en carton, carton ondulé ou autre matériau en feuille relativement semi-rigide de ce type, et ses rabats de fermeture (12A, 12B) sont reliés en continu les uns aux autres en soufflets.

3. Conteneur suivant la revendication 2, caractérisé en ce que, pour la constitution de soufflets, deux opposés (12B) de ses rabats de fermeture (12A, 12B) dits ci-après par simple commodité rabats de fermeture transversaux comportent chacun deux lignes de pliage obliques (22) qui, issues chacune respectivement des extrémités de leur ligne de pliage racine (13B), se rejoignent l'une l'autre à distance de celle-ci, en ce que ses deux autres rabats de fermeture (12A) dits ci-après par simple commodité rabats de fermeture longitudinaux ont une largeur sensiblement égale à la moitié de sa propre largeur, et en ce que, pour la fermeture de l'ensemble, l'un au moins de ces rabats de fermeture longitudinaux (12A) se prolonge par une languette de fermeture (32), avec, sur toute sa longueur, en bordure de cette languette de fermeture (32), une bande arrachable (33).

4. Conteneur suivant la revendication 3, caractérisé en ce que l'un et l'autre des rabats de fermeture longitudinaux (12A) se prolongent par une languette de fermeture (32) et les languettes de fermeture (32) ainsi présentes sont affrontées et solidarisées l'une à l'autre, par exemple par collage.

5. Conteneur suivant la revendication 4, caractérisé en ce que les languettes de fermeture (32) sont ajourées et forment ainsi une poignée (47).

6. Conteneur suivant l'une quelconque des revendications 4, 5, caractérisé en ce que les languettes de fermeture (32) sont conjointement rabattues sur l'un des rabats de fermeture longitudinaux (12A).

7. Conteneur suivant l'une quelconque des revendications 4 à 6, caractérisé en ce que, aux extrémités de leur bord libre, les angles des languettes de fermeture (32) sont abattus.

8. Conteneur suivant la revendication 3, caractérisé en ce que, au voisinage de la languette de fermeture (32), chacun des rabats de fermeture transversaux (12B) se prolonge par une patte détachable (51), et l'autre rabat de fermeture longitudinal (12A) est pris entre les pattes détachables (51) ainsi présentes et la languette de fermeture (32), par exemple par collage.

9. Conteneur suivant la revendication 3, caractérisé en ce que ledit autre rabat de fermeture longitudinal (12A) se prolonge par une languette de refermeture (32'), qui est initialement repliée contre sa surface interne et dont les angles sont abattus aux extrémités de son bord libre.

10. Flan en carton, carton ondulé ou autre matériau semi-rigide de ce type, caractérisé en ce que, convenablement découpé et rainé, il est propre à la constitution d'un seul tenant d'un conteneur selon l'une quelconque des revendications 2 à 9.
